# EUROPÄISCHE PATENTSCHRIFT

(11) **EP 0 085 145 B1**
(45) Veröffentlichungstag und Bekanntmachung des Hinweises auf die Patenterteilung: **05.06.1985**
(21) Anmeldenummer: 82110218.3
(22) Anmeldetag: 05.11.1982
(51) Int. Cl.: F21V 7/06

(54) **Breitstrahlende, rotationssymmetrische Strassenleuchte**
Broad-beam axially symmetric street lamp
Lampadaire à rayonnement étalé et à symétrie axiale

(30) Priorität: 01.02.1982 DE 3203284
(43) Veröffentlichungstag der Anmeldung: 10.08.1983
(73) Patentinhaber: SIEMENS AKTIENGESELLSCHAFT, 80333 München (DE)
(72) Erfinder: Pusch, Reiner, Dr.-Ing., D-8225 Traunreuth (DE)

## Beschreibung

Die Erfindung betrifft eine breitstrahlende, rotationssymmetrische Straßenleuchte gemäß Oberbegriff von Anspruch 1.

Bei einer derartigen, aus der DE-C-29 00 15 bekannten Straßenleuchte ist über die Bemessung der Reflektoren, insbesondere im Hinblick auf eine bestimmte Lampe nichts ausgesagt. Vor allem ist nicht erkennbar, wie sich eine möglichst gute Breitstrahlung bei gleichzeitiger Erfüllung der Bedingungen einer Teilabschirmung und bei möglichst gutem Wirkungsgrad erreichen läßt ; das gilt auch für die Reflektoranordnung nach DE-C-453 026.

Der Erfindung liegt daher die Aufgabe zugrunde, die bekannte Außenleuchte so weiterzubilden, daß sich eine gute Breitstrahlung bei möglichst hohem Wirkungsgrad und Erfüllung der Bedingungen einer Teilabschirmung erzielen läßt und zwar unter der erschwerenden Bedingung, daß ein verhältnismäßig kleiner Wert für den maximalen Außendurchmesser der Reflektoren vorgegeben ist. Letztere Forderung besteht nämlich oft bei Außenleuchten kleiner Lichtpunkthöhe, wie sie für Wohnstraßen und Fußgängerbereiche eingesetzt werden, wobei der Reflektor sehr oft innerhalb einer geschlossenen, nur durch eine relativ kleine Öffnung zugänglichen Glaskugel untergebracht werden soll.

Die Bedingungen der Teilabschirmung sind erfüllt, wenn die Lichtstärke unter 80° gegen die Vertikale den Grenzwert von 100 cd pro klm oder max. 2 000 cd und unter 90° den Grenzwert von 50 cd pro klm oder max. 1 000 cd nicht überschreitet.

Die erfindungsgemäße Lösung der Aufgabe ist durch die Merkmale des Anspruches 1 gekennzeichnet.

Bei der Erfindung sind die beiden untersten Reflektoren so angeordnet, und bemessen, daß durch sie der Brenner der Lampe praktisch vollständig abgeschirmt ist, wenn sich die Lampe in optimaler Position befindet. Diese ist gegeben, wenn der Mittelpunkt ihres Brenners und der Brennpunkt der Parabeln zusammenfallen. Der oberhalb des Brenners liegende Teil der Lampe kann dann zwischen dem zweiten und dritten Reflektor im Interesse einer guten Breitstrahlung auch frei ausstrahlen ; trotzdem werden die Bedingungen der Teilabschirmung überraschenderweise erfüllt. Das liegt daran, daß in jenem Lampenbereich die Leuchtdichte ohnehin reduziert ist im Vergleich zur Lampenmitte und daß infolge der Kolbenkrümmung die Maxima der Lambertkreise nach oben gerichtet sind, so daß sie nicht zur Lichtstärke in dem kritischen Bereich zwischen 80° und 90° beitragen.

Um auch den relativ geringen, nach oben abgestrahlten Lichtanteil noch nützen zu können, ist gemäß einer Weiterbildung der Erfindung ein vierter Reflektor vorgesehen, der entweder als geschlossener Dachreflektor oder als Reflektor mit einem Durchbruch - bei hängender Lampe - ausgeführt sein kann.

Durch die Erfindung lassen sich zufriedenstellende lichttechnische Ergebnisse mit einer ästhetisch gefälligen Anordnung der einzelnen Reflektoren erzielen, die auf der gleichgerichteten Änderung von Neigungswinkel und Abständen beim Fortschreiten vom untersten zum obersten Reflektor beruht.

Für die dekorative Innenbeleuchtung sind zwar fächerförmige Reflektoren aus diffus reflektierendem Material bekannt, bei denen es aber lediglich um eine Abschirmung der Lampe sowie ein gutes Aussehen geht, Fragen der gezielten Lichtlenkung und des Wirkungsgrades jedoch nicht angesprochen sind ; außerdem ist hierbei der Gestaltungsspielraum nicht durch Vorgaben von Abmessungen eingeengt.

Die Erfindung wird anhand eines in der Figur dargestellten Ausführungsbeispieles näher erläutert ; sie zeigt schematisch den Vertikalschnitt durch eine Außenleuchte mit vier Reflektoren 1, 2, 3 und 4, die symmetrisch um eine Symmetrieachse A angeordnet sind, in der auch die Längsachse einer Lampe L mit beschlämmtem Ellipsoid-Kolben liegt ; der Brenner der Lampe ist gestrichelt angedeutet und mit B und der Mittelpunkt des Brenners mit M bezeichnet.

Die einzelnen Reflektoren sind jeweils Rotationsflächen einer Erzeugenden um die Symmetrieachse A ; in jedem Fall ist die Erzeugende ein Abschnitt aus einer Parabel, deren Brennpunkt F im Mittelpunkt M der Lampe L liegt ; die Hauptachsen H der Parabeln schließen mit der Symmetrieachse A unterhalb des Mittelpunktes M jeweils einen im Uhrzeigersinn gemessenen Hauptachswinkel a ein.

Den folgenden Detailangaben des Ausführungsbeispieles liegt ein maximaler Außendurchmesser D des zweiten Reflektors 2 von 220 mm und eine 70-Watt-Lampe mit 70 mm Kolbendurchmesser zugrunde. Der Reflektor 1 hat dann eine Brennweite von 70 mm und einen Hauptachswinkel a1 von 50° sowie einen Durchmesser d1 des Lampendurchbruches von 158 mm seine Höhe h bzw. sein Außendurchmesser a1 ist so bemessen, daß die eingangs erwähnte Abschirmbedingung gerade erfüllt ist.

Oberhalb von Reflektor 1 folgt Reflektor 2 mit einer Brennweite von 30 mm und einem Hauptachswinkel a2 von - 30°, wobei sein Außendurchmesser D 220 mm und der Durchmesser d2 des Lampendurchbruches 122 mm beträgt.

Der dritte Reflektor 3 hat ebenfalls eine Brennweite von 30 mm und einen Hauptachswinkel a3 von - 60° ; sein Außendurchmesser ist ebenfalls gleich 220 mm und der Durchmesser d3 des Lampendurchbruches 105 mm.

Der vierte Reflektor 4 ist schließlich als geschlossener Dachreflektor ausgebildet und weist Parabelzweige mit einer Brennweite von 58 mm und eine Hauptachsneigung a4 der Hauptachse H4 von - 65° auf ; sein Außendurchmesser a4 beträgt 198 mm.

Die Hauptachswinkel a2, a3 und et4 der Reflektoren 2, 3 und 4 sind negativ, der Hauptachswinkel a1 des Reflektors 1 ist dagegen positiv : Das bedeutet, daß nur die Lichtstrahlen von Reflektor 1 die Symmetrieachse A kreuzen, nicht dagegen das von den übrigen Reflektoren kommende Licht.

Bei Ausführung der Leuchte mit hängender Lampe kann der oberste Reflektor 4 auch einen Lampendurchbruch mit einem Durchmesser d4 von 118 mm aufweisen.

Die beschriebene Außenleuchte hat die in Fig. 2 dargestellte Lichtverteilungskurve :
Trotz verhältnismäßig hoch liegender Maxima liegt die Lichtstärke bei 80° und 90° deutlich unter den für Teilabschirmung zugelassenen Maximalwerten von 100 bzw. 50 Kandela pro Kilolumen.

## Patentansprüche

1. Breitstrahlende, rotationssymmetrische Straßenleuchte, mit drei Reflektoren (1, 2, 3) in Form von Rotationsflächen, die übereinander um die Symmetrieachse (A) der Straßenleuchte angeordnet sind, in der Mitte jeweils einen Lampendurchbruch aufweisen und die das Licht der Lampe (L) unter hohem Winkel von der Symmetrieachse weg reflektieren, für eine Lampe mit beschlämmtem Kolben, die so zugeordnet ist, daß ihre Längsachse mit der Symmetrieachse zusammenfällt, dadurch gekennzeichnet, daß die Erzeugenden für die Rotationsflächen von drei Reflektoren Abschnitte aus konfokalen Parabeln sind, deren Brennpunkte (F) jeweils auf der Symmetrieachse (A) in Höhe des Mittelpunktes (M) des Brenners (B) der Lampe (L) liegen und die durch folgende Werte (jeweils mit einer Toleranz von ± 10 %) bestimmt sind :
wobei f die Brennweite, D der Außendurchmesser des größten Reflektors, « der Hauptachswinkel - gemessen im Uhrzeigersinn ausgehend von der Symmetrieachse (A) unterhalb des Brennpunktes (F) - und d der Durchmesser des Lampendurchbruchs ist, daß der Außendurchmesser (a1) des untersten Reflektors (1) gegeben ist durch und daß der zweite Reflektor (2) den größten Außendurchmesser (D) hat, dessen Wert unter 300 mm liegt, vorzugsweise 220 mm ± 10 % beträgt.

2. Straßenleuchte nach Anspruch 1, gekennzeichnet durch einen oberhalb des dritten Reflektors (3) angeordneten zusätzlichen Schirmreflektor (4), dessen Erzeugende ebenfalls ein Abschnitt einer konfokalen Parabel ist, der durch folgende Werte (jeweils mit einer Toleranz von ± 10 %) bestimmt ist wobei f4 die Brennweite und a4 der Hauptachswinkel gegen die Symmetrieachse (A) und D der Außendurchmesser des zweiten Reflektors (2) ist.

3. Straßenleuchte nach Anspruch 2 für eine stehend angeordnete Lampe, dadurch gekennzeichnet, daß die Erzeugende bis an die Symmetrieachse (A) reicht.

4. Straßenleuchte nach Anspruch 2 für eine hängend angeordnete Lampe, dadurch gekennzeichnet, daß der Schirmreflektor (4) einen Lampendurchbruch aufweist, dessen Durchmesser d4 gegeben ist durch

5. Straßen leuchte nach einem der Ansprüche 2 bis 4, dadurch gekennzeichnet, daß der Außendurchmesser a4 des vierten Reflektors vorzugsweise um 10% kleiner als der Außendurchmesser (D) des größten Reflektors (2) ist.

## Claims

1. A broad-beam axially symmetrical street lamp having three reflectors (1, 2, 3) in the form of surfaces of rotation, which are arranged above one another around the axis of symmetry (A) of the street lamp, which respectively have a lamp opening in the centre and which reflect the light of the lamp (L) away from the axis of symmetry at a high angle, for a lamp which has a translucent bulb and which is so assigned that its longitudinal axis coincides with the axis of symmetry, characterised in that the generatrix for the surfaces of rotation of the three reflectors are sections consisting of confocal parabolas, whose respective focal points (F) lie on the axis of symmetry (A) at the level of the centre point (M) of the heated discharge tube (B) of the lamp (L) and which are determined by the following values (in each case with a tolerance of ± 10 %) :
where f is the focal length, D is the outer diameter of the larger reflector, α is the angle of the main axis - measured clock-wise from the axis of symmetry (A) below the focal point (F)-and d is the diameter of the lamp opening, that the outer diameter (a1) of the lowermost reflector (1) is represented by and that the second reflector (2) has the largest outer diameter (D), whose value is below 300 mm and preferably amounts to 220 mm ± 10 %.

2..A street lamp as claimed in Claim 1, characterised by an additional screen reflector (4) arranged above the third reflector (3) and whose generatrix is likewise a section of a confocal parabola, determined by the following values (in each case with a tolerance of ± 10%) where f4 is the focal length and a4 the angle of the main axis against the axis of symmetry (A) and D is the outer diameter of the second reflector (2).

3. A street lamp as claimed in Claim 2 for a standing lamp, characterised in that the generatrix extends to the axis of symmetry (A).

4. A street lamp as claimed in Claim 2 for a suspended lamp, characterised in that the screen reflector (4) has a lamp opening, whose diameter d4 is represented by

5. A street lamp as claimed in one of Claims 2 to 4, characterised in that the outer diameter a4 of the fourth reflector is preferably smaller than the outer diameter (D) of the largest reflector (2) by 10 %.

## Revendications

1. Lampadaire, à symétrie de révolution et à répartition extensive, comprenant trois réflecteurs (1, 2, 3), de la forme de surfaces de révolution, qui sont disposés les uns au-dessus des autres autour de l'axe de symétrie (A) du lampadaire, qui présentent chacun au milieu une ouverture de passage pour une lampe et qui réfléchissent la lumière de la lampe (L) sous un grand angle, en l'éloignant de l'axe de symétrie, pour une lampe à ampoule fluorescente disposée de manière à ce que son axe longitudinal coïncide avec l'axe de symétrie, caractérisé en ce que les génératrices des trois surfaces de révolution des trois réflecteurs sont des sections de paraboles homofocales, dont les foyers (F) sont sur l'axe de symétrie (A) à hauteur du centre (M) du brûleur (B) de la lampe (L), et qui sont déterminés par les valeurs suivantes (chaque fois avec une tolérance de ± 10 %)
f étant la distance focale, D étant le diamètre extérieur du réflecteur qui est le plus grand, a étant l'angle de l'axe principal des paraboles - mesuré dans le sens des aiguilles d'une montre à partir de l'axe de symétrie (A) en dessous du foyer (F) - et d étant le diamètre de l'ouverture de passage pour la lampe, et en ce que le diamètre extérieur (a1) du réflecteur (1) qui est le plus bas est donné par et en ce que le deuxième réflecteur (2) a le plus grand diamètre extérieur (D), dont la valeur est inférieure à 300 mm et est égale de préférence à 220 mm ± 10 %.

2. Lampadaire suivant la revendication 1, caractérisé par un réflecteur de protection (4) supplémentaire qui est disposé au-dessus du troisième réflecteur (3) et dont la génératrice est également une section d'une parabole homofocale qui est définie par les valeurs suivantes (chaque fois avec une tolérance de ±10%) f4 étant la distance focale et a4 étant l'angle que fait l'axe principal de la parabole avec l'axe de symétrie (A) et D étant le diamètre extérieur du deuxième réflecteur (2).

3. Lampadaire suivant la revendication 2 pour une lampe fixe, caractérisé en ce que la génératrice s'étend jusqu'à l'axe de symétrie (A).

4. Lampadaire suivant la revendication 2 pour une lampe suspendue, caractérisé en ce que le réflecteur de protection (4) présente une ouverture de passage pour une lampe, dont le diamètre d4 est donné par

5. Lampadaire suivant l'une des revendications 2 à 4, caractérisé en ce que le diamètre extérieur a4 du quatrième réflecteur est inférieur, de préférence, de 10 % au diamètre extérieur (D) du réflecteur (2) qui est le plus grand,
